# EUROPÄISCHE PATENTSCHRIFT

(11) **EP 3 942 138 B1**
(45) Veröffentlichungstag und Bekanntmachung des Hinweises auf die Patenterteilung: **15.10.2025**
(21) Anmeldenummer: 20715264.6
(22) Anmeldetag: 09.03.2020
(51) Int. Cl.: E05F 15/619, E05C 17/00

(54) **AUFSTELLVORRICHTUNG FÜR EIN KRAFTFAHRZEUGTÜRELEMENT**
DOOR PRESENTING DEVICE FOR A MOTOR VEHICLE DOOR ELEMENT
DISPOSITIF D'OUVERTURE POUR UN ÉLÉMENT DE PORTE DE VÉHICULE À MOTEUR

(30) Priorität: 21.03.2019 DE 102019107250; 05.04.2019 DE 102019108947; 06.06.2019 DE 102019115304
(43) Veröffentlichungstag der Anmeldung: 26.01.2022
(73) Patentinhaber: Kiekert AG, 42579 Heiligenhaus (DE)
(72) Erfinder: EGGERT, Marco, 40235 Düsseldorf (DE); REDDMANN, Uwe, 45145 Essen (DE); STURM, Christian, 47804 Krefeld (DE)
(74) Vertreter: Kiekert AG Patentabteilung
(86) Internationale Anmeldenummer: PCT/DE2020/100162
(87) Internationale Veröffentlichungsnummer: WO 2020/187360

(56) Entgegenhaltungen:
- EP-A1- 2 193 740
- DE-A1- 102017 214 174
- DE-A1- 102017 223 104
- DE-U1- 29 812 121
- US-A- 3 202 414
- US-B1- 9 995 066

## Beschreibung

Die Erfindung betrifft eine Aufstellvorrichtung für ein Kraftfahrzeugtürelement aufweisend einen elektrischen Antrieb und ein Stellmittel, wobei das Stellmittel mittels des Antriebs und eines zwischen dem Stellmittel und dem Antrieb angeordneten Getriebes verstellbar ist, so dass ein Bewegen des Türelements ermöglichbar ist und ein Verriegelungsmittel, wobei mittels des Verriegelungsmittels das Türelement haltbar ist und das Verriegelungsmittel elektrisch betätigbar ist, wobei ferner das Verriegelungsmittel einen Verriegelungshebel aufweist, wobei weiter der Verriegelungshebel elektrisch mittels eine Verriegelungsantriebs verschwenkbar ist, wobei darüber hinaus der Verriegelungshebel mittels einer Stellwelle betätigbar ist und wobei ein Bedienhebel vorgesehen ist und der Bedienhebel mit der Stellwelle in Wirkverbindung steht sowie elektrisch betätigbar ist.

Heutige Kraftfahrzeuge werden mehr und mehr mit Komfortfunktionen versehen. Um beispielsweise das Einsteigen in ein Kraftfahrzeug zu erleichtern und Einfluss auf die ästhetische wie auch aerodynamische Formgebung nehmen zu können, werden Kraftfahrzeuge zum Beispiel ohne einen äußeren Türgriff ausgestattet. Vorstellbar ist es aber auch, dass ein Türaußengriff vorgesehen ist, dieser aber zum Öffnen der lediglich ein Schaltsignal an das Kraftfahrzeugtürschloss weiterleitet. Um das Einsteigen zu erleichtern, zu automatisieren und bei zum Beispiel türaußengrifflosen Fahrzeugen das Einsteigen zu ermöglichen, kommen sogenannte Aufstellvorrichtungen bzw. Türaufsteller zum Einsatz, die zum Teil auch als Türaussteller bezeichnet sind.

Aus der DE 10 2011 015 669 A1 ist ein Aussteller für Kraftfahrzeugtüren oder - klappen bekannt, mit dem eine Tür, Klappe oder Haube aus einer Schließstellung in eine Öffnungsstellung überführbar ist. Bezieht sich die Ausstelleinrichtung zum Beispiel auf eine Kraftfahrzeugseitentür, so kann die Tür mittels eines elektrischen Impulses geöffnet werden. Dazu muss zuerst das Gesperre des Türschlosses vorzugsweise elektrisch entsperrt werden, so dass die Tür öffenbar ist. Reicht nun beispielsweise der Türdichtungsdruck nicht aus, um die Tür von der Schließstellung in eine Öffnungsstellung zu überführen, so kann mittels der Ausstelleinrichtung die Tür in eine Öffnungsstellung überführt werden. Eine Öffnungsstellung definiert sich hierbei in der Weise, dass der Bediener des Kraftfahrzeugs in der Lage ist, die Tür zu ergreifen, so dass er die Tür vollständig öffnen kann. Als Ausstelleinrichtung dient hierbei ein elektrischer Antrieb, der über eine Antriebsklinke und einen Innen- und Außenhebel mechanisch in Form einer Schwenkbewegung der Hebel auf die Kraftfahrzeugtür einwirkt.

Die DE 10 2016 105 760 A1 offenbart eine Aufstellvorrichtung für eine Kraftfahrzeugtür mit einer Grundplatte, ferner mit einem an der Grundplatte gelagerten Antriebselement und einem Antrieb, wobei ein dem Antriebselement zugeordneter erster Sensor vorgesehen ist, welcher zumindest zwischen einem Aufstellvorgang und einem manuellen Öffnungsvorgang unterscheidet. Dabei umfasst die Aufstellvorrichtung einen Antrieb, der über einen Sensor und eine Steuereinheit antreibbar ist. Ein flexibles Verbindungsmittel ermöglicht dann ein Verschwenken eines Übertragungshebels, der wiederum über einen Antriebshebel und einen Antriebsschieber eine Aufstellbewegung ermöglicht. Um ein Bewegen der Tür zu ermöglichen, verfährt der Antriebsschieber linear und zum Beispiel aus einer Öffnung einer Karosserie heraus, so dass eine entriegelte und entsperrte Tür zumindest bereichsweise öffenbar ist. Die Endstellung des Antriebsschiebers ist mittels eines zweiten ortsfesten Sensors erfassbar, so dass der Antrieb wiederum abschaltbar ist.

Aus der unveröffentlichten Patentanmeldung der Anmelderin (DE 10 2017 124 282.1) ist eine Aufstellvorrichtung für ein Kraftfahrzeugtürelement bekannt geworden aufweisend einen elektrischen Antrieb und ein Stellmittel, wobei das Stellmittel mittels des Antriebs und eines zwischen dem Stellmittel und dem Antrieb angeordneten Getriebes verstellbar ist. Mittels der Aufstellvorrichtung ist ein Bewegen der Tür ermöglichbar, wobei ein Schiebeelement am Stellmittel angeordnet ist, welches mit einem Schaltmittel zusammenwirkt, so dass die Türbewegung erfassbar ist. Das Stellmittel wird im Wesentlichen aus einer angetriebenen Zahnstange mit integriertem Schiebeelement, Schaltmittel und elektrischer Zuleitung gebildet. Mittels des Schaltmittels zwischen dem Schiebeelement und der Karosserie ist es dabei möglich, die Bewegung der angetriebenen Zahnstange zu steuern.

Ein weiterer Stand der Technik wird durch die ebenfalls unveröffentlichte Patentanmeldung der Anmelderin (DE 10 2018 132 665.3) gebildet. Die Druckschrift offenbart eine Aufstellvorrichtung für ein Kraftfahrzeugtürelement aufweisend einen elektrischen Antrieb und ein Stellmittel, wobei das Stellmittel mittels des Antriebs und eines zwischen dem Stellmittel und dem Antrieb angeordneten Getriebe verstellbar ist, so dass ein Bewegen des Türelements ermöglichbar ist, und einem Sensor zur Erfassung der Türbewegung, wobei das Türelement mittels des Stellmittels haltbar ist. Mittels eines Verriegelungsmittels ist die Aufstellvorrichtung in der Lage, das Türelement aufzustellen und in der aufgestellten Position zu halten. Darüber hinaus besteht die Möglichkeit, das Türelement auch mittels der Aufstellvorrichtung in eine Schließstellung hinein zu bewegen.

Der nächstkommende Stand der Technik nach der DE 10 2017 223 104 A1 betrifft einen automatischen Tür-Präsentierer mit Rastelement. In diesem Zusammenhang ist auch ein Hilfsverriegelungsmechanismus vorgesehen, welcher von einem Hilfsverriegelungsbügel entriegelt werden kann, wenn angezeigt wird, dass eine zugehörige Fahrzeugtür unter manueller Kontrolle eines Benutzers steht. Dadurch gelingt eine Bewegung der Fahrzeugtür aus der teilweise geöffneten ausgefahrenen Position in eine vollständig geöffnete Position.

Die aus dem Stand der Technik bekannten Vorrichtungen haben sich grundsätzlich bewährt, stoßen aber dann an ihre Grenzen, wenn es zum Beispiel zu einem Stromausfall kommt und der Bediener des Kraftfahrzeugs die Tür manuell öffnen können muss oder wenn ein unbeabsichtigtes Öffnen verhindert werden soll. Hier setzt die Erfindung an.

Aufgabe der Erfindung ist es, eine verbesserte Aufstellvorrichtung für ein Kraftfahrzeugtürelement bereitzustellen. Darüber hinaus ist es Aufgabe der Erfindung, eine Aufstellvorrichtung bereitzustellen, die eine Notbetätigung der Aufstellvorrichtung ermöglicht und in der Lage ist ein unbeabsichtigtes Öffnen zu verhindern. Darüber hinaus ist es Aufgabe der Erfindung, eine konstruktiv einfache und kostengünstige Lösung bereitzustellen.

Die Lösung der Aufgabe erfolgt durch die Merkmale des unabhängigen Patentanspruchs 1. Vorteilhafte Ausgestaltungen der Erfindung sind in den Unteransprüchen angegeben. Es wird darauf hingewiesen, dass die im Folgenden beschriebenen Ausführungsbeispiele nicht beschränkend sind, es sind vielmehr beliebige Variationsmöglichkeiten der in der Beschreibung und den Unteransprüchen beschriebenen Merkmale möglich, wobei der Schutzbereich der Erfindung nur durch die Ansprüche definiert wird.

Gemäß dem Patentanspruch 1 wird die Aufgabe der Erfindung dadurch gelöst, dass eine Aufstellvorrichtung für ein Kraftfahrzeugtürelement bereitgestellt wird, aufweisend einen elektrischen Antrieb und ein Stellmittel, wobei das Stellmittel mittels des Antriebs und eines zwischen dem Stellmittel und dem Antrieb angeordneten Getriebe verstellbar ist, so dass ein Bewegen des Türelements ermöglichbar ist, und ein Verriegelungsmittel, wobei mittels des Verriegelungsmittels das Türelement haltbar ist und das Verriegelungsmittel elektrisch betätigbar ist, und wobei das Verriegelungsmittel mittelbar, insbesondere manuell betätigbar ist. Durch den erfindungsgemäßen Aufbau der Aufstellvorrichtung ist nun die Möglichkeit geschaffen, das Türelement einerseits sicher zu halten und andererseits im Falle zum Beispiel eines Stromausfalls manuell entriegeln zu können. In vorteilhafter Weise kann folglich ein sicheres Bewegen und Positionieren des Türelements erfolgen, wobei das Verriegelungsmittel mittelbar und bevorzugt manuell betätigbar ist.

Wird beispielsweise das Kraftfahrzeugtürelement von einem Bediener betätigt, indem beispielsweise ein Türaußengriff ein Signal erzeugt, ein zum Beispiel elektrisches Schloss zu entsperren und die Aufstellvorrichtung erhält ein Signal, die Tür aufzustellen, so verfährt die Aufstellvorrichtung das Kraftfahrzeugtürelement in eine Öffnungsposition, in der der Bediener die geöffnete Tür ergreifen und vollständig öffnen kann. Kommt es nun in dieser Stellung der Kraftfahrzeugtür dazu, dass kein ausreichender Strom zur Verfügung steht, um das Haltemittel bzw. das Verriegelungsmittel elektrisch zu lösen, so besteht erfindungsgemäß die Möglichkeit, die Aufstellvorrichtung manuell zu betätigen und das Verriegelungsmittel außer Eingriff zu bringen, so dass das Türelement unabhängig von der Aufstellvorrichtung bewegbar ist. Die Aufstellvorrichtung öffnet das Türelement dabei lediglich so weit, dass ein Ergreifen des Türelements durch den Bediener ermöglichbar, aber gleichzeitig keine unbeabsichtigte Öffnung über die Öffnungsstellung mittels des Aufstellens hinaus erfolgt. Es besteht somit ein Höchstmaß an Sicherheit, dass weder Personen gefährdet, noch das Türelement selbst in einem Gefahrenbereich hinein geöffnet wird. Mittelbar bedeutet aber auch, dass ein Verriegelungshebel mittels eines Hilfsmittels, wie beispielsweise einer Stellwelle und elektrisch betätigbar ist.

Wird alternativ und beispielsweise das Kraftfahrzeugtürelement von einem Bediener betätigt, indem beispielsweise ein Türinnengriff ein Signal erzeugt, ein zum Beispiel elektrisches Schloss zu entsperren und die Aufstellvorrichtung erhält ein Signal, die Tür aufzustellen, so kann eine Bewegung des Türelements mittels der Aufstellvorrichtung verhindert werden. Somit ist beispielsweise eine Kindersicherung mittels der Aufstellvorrichtung für das Kraftfahrzeug darstellbar, wobei keine zusätzlichen Bauteile im Kraftfahrzeugtürelement benötigt werden.

Die Aufstellvorrichtung kommt bei einem Kraftfahrzeugtürelement zum Einsatz. Das Kraftfahrzeugtürelement kann aber auch zum Beispiel eine Klappe, Haube oder eine Abdeckung, zum Beispiel für ein Cabriodach sein. Das Halten des beweglich am Kraftfahrzeug angeordneten Bauteils kann auch zum Beispiel aufgrund von Umwelteinflüssen, wie beispielsweise Wind, notwendig sein, um ein unbeabsichtigtes Öffnen zu unterbinden. Die Aufstellvorrichtung ist somit dort einsetzbar, wo ein beweglich am Kraftfahrzeug angeordnetes Bauteil zum weiteren Öffnen positioniert werden soll. In vorteilhafter Weise wirkt die Aufstellvorrichtung mit einem elektrisch betätigbaren Schließsystem zusammen, so dass ein hohes Maß an konstruktiver Freiheit bei der Auslegung des Türelements ermöglichbar ist. Beispielsweise kann das Türelement auf einen Türgriff verzichten, wodurch sich eine nahezu beliebige Formgebung an einer äußeren Form des Türelements ergibt.

Üblicherweise ist die Aufstellvorrichtung derart im Bereich des Türelements angeordnet, dass durch eine Betätigung der Aufstellvorrichtung das Türelement positionierbar ist. Die Aufstellvorrichtung erzeugt eine Relativbewegung zwischen Karosserie und Türelement, wobei die Aufstellvorrichtung bevorzugt im Türelement selbst angeordnet ist. Eine Anordnung in der Karosserie zur Bewegung des Türelements ist natürlich ebenfalls vorstellbar. Vorstellbar ist es auch, dass die Aufstellvorrichtung in das Kraftfahrzeugschloss zum Beispiel einer Seitentür integriert ist. Dies bietet den Vorteil, dass eine elektrische Spannung für den Antrieb zur Verfügung und/oder dass durch den Antrieb weitere Funktionen im Kraftfahrzeugschloss betätigbar sind.

Der elektrische Antrieb besteht bevorzugt aus einem Gleichstrommotor, der mit einer Abtriebswelle und zum Beispiel über ein Schneckengetriebe mit dem Stellmittel zusammenwirkt. Dabei sind ein-, zwei- oder mehrstufige Getriebe vorstellbar, wobei durch die Auswahl des Getriebes Einfluss auf die zur Verfügung stehende Kraft am Stellmittel genommen werden kann. Ist beispielsweise die Aufstellvorrichtung derart in dem Türelement angeordnet, dass die Aufstellvorrichtung zum Beispiel mit einer A-Säule des Kraftfahrzeugs und einer Vordertür zusammenwirkt, so sind höhere Kräfte zum Aufstellen des Türelements notwendig als wenn die Aufstellvorrichtung wiederum in einer Vordertür eines Kraftfahrzeugs angeordnet und auf eine B-Säule im Kraftfahrzeug wirkt. Im Falle eines Aufstellens einer Tür und einer Anordnung der Aufstellvorrichtung im Bereich des Kraftfahrzeugschlosses sind geringere Kräfte notwendig, so dass mit höheren Übersetzungen gearbeitet werden kann.

Der elektrische Antrieb ermöglicht hierbei die Bewegung des Stellmittels. Mittels des elektrischen Motors ist es möglich, das Stellmittel zu bewegen und zwar derart, dass durch das angetriebene Stellmittel die Tür aufstellbar ist. Dabei bewegt sich das Stellmittel relativ zur Karosserie und übt eine Druckkraft auf das Fahrzeugtürelement aus, so dass die entriegelte und entsperrte Tür bewegbar ist.

Die Aufstellvorrichtung wirkt bevorzugt mit einem Kraftfahrzeugschloss zusammen, welches eine Drehfalle und mindestens eine Sperrklinke aufweist, wobei das Gesperre aus Drehfalle und mindestens einer Sperrklinke bevorzugt elektrisch entsperrbar ist. Insbesondere bei elektrisch entsperrbaren Schließsystemen benötigt der Bediener des Kraftfahrzeugs lediglich einen elektrischen Impuls, um das Schließsystem in eine entsperrte, das heißt geöffnete Position zu überführen. Das Schließsystem liegt dann geöffnet vor, so dass die Tür oder Klappe bewegbar ist. Der elektrische Öffnungsimpuls für Kraftfahrzeugschloss kann dabei mittels eines Sensors, eines Schlüssels oder mittels zum Beispiel eines sensitiven Mittels, wie beispielsweise einem Berührungssensor oder einem Türaußengriff mit einem integrierten Sensor erzeugt werden.

Liegt das Fahrzeugtürelement einmal entsperrt vor, ist das Türelement in den Scharnieren frei schwenkbar. Gegebenenfalls weist die Tür noch ein Türfangband auf, welches die Tür in mehreren Öffnungspositionen halten kann. Die einmal entsperrte Tür kann dann mittels der Aufstellvorrichtung bewegt werden, wobei die Bewegung des Fahrzeugtürelements sensorisch erfassbar ist. Dabei wird der komplette Aufstellvorgang erfasst. Es findet eine kontinuierliche Erfassung der Bewegung statt, so dass zu jedem Zeitpunkt der Bewegung des Fahrzeugtürelements mittels der Aufstellvorrichtung ein Erfassen der Türbewegung ermöglichbar ist. Eine einmal manuell über die Bewegung der Aufstellvorrichtung hinaus bewegte Tür trennt die sensorische Erfassung in der Aufstellvorrichtung, so dass der elektrische Antrieb stromlos geschaltet werden kann bzw. der elektrische Antrieb umpolbar ist, so dass das Stellmittel in seiner Ausgangsposition zurückfahrbar ist. Die Erkennung einer manuellen Bewegung des Fahrzeugtürelements wird im Weiteren im Detail erläutert.

Erfindungsgemäß weist das Verriegelungsmittel einen Verriegelungshebel auf, wobei der Verriegelungshebel auch manuell verschwenkbar ist.

Die Verwendung eines Hebels in dem Verriegelungsmittel bietet den Vorteil, dass eine Hebelwirkung und somit eine Übersetzung zur Verfügung steht, um ein Verriegeln und Entriegeln des Verriegelungsmittels zu betätigen. Mit der Aufstellvorrichtung können große Kräfte übertragen werden, wenn beispielsweise schwere oder schwergängige Türen betätigt werden müssen. So kann eine Schwergängigkeit beispielsweise aufgrund einer zum Beispiel vereisten Türdichtung vorliegen. Auch kann es aufgrund von Alterungserscheinungen zum Beispiel zu einer Schwergängigkeit der Tür selbst kommen. Darüber hinaus kann auch ein Ergreifen der Tür durch den Bediener eine zusätzliche Kraft auf die Aufstellvorrichtung ausüben. In all diesen Fällen können hohe Kräfte im Verriegelungsmittel vorliegen, die durch den Antrieb des Verriegelungsmittels lösbar sein müssen. Hier bietet der Einsatz eines Verriegelungshebels den Vorteil, dass ein günstiges Übersetzungsverhältnis im Hebel einstellbar ist, so dass einerseits ein sicheres Verriegeln, aber auch ein sicheres Entriegeln des Verriegelungsmittels zu jedem Zeitpunkt gewährleistet werden kann. Eine schwenkbare Lagerung des Verriegelungshebels kann somit in vorteilhafter Weise zum Ver- und Entriegeln des Verriegelungsmittels genutzt werden. Beispielsweise kann der Verriegelungshebel in eine Verriegelungskontur an der Kraftfahrzeugkarosserie eingreifen. Die Schwenkbewegung bietet dabei eine leichte Möglichkeit, um ein sicheres Eingreifen zwischen Verriegelungshebel und Verriegelungskontur bereitzustellen.

Gemäß der Erfindung ist der Verriegelungshebel elektrisch mittels eines Verriegelungsantriebs verschwenkbar.

Der Verriegelungsantrieb wie auch der Antrieb für das Stellmittel sind mit einer Steuerung verbunden, die ein Zusammenspiel des Stellmittels wie auch des Verriegelungshebels ermöglichen. Je nach Steuersignal, das beispielsweise von einem Bediener mittels einer Funkfernbedienung an die Steuerung gesandt wird, kann die Verriegelung eingreifen und eine Wirkverbindung zwischen dem Stellmittel und einer Verriegelungskontur am Kraftfahrzeug bereitstellen. Nach dem Verriegeln kann dann mittels des elektrischen Antriebs für das Stellmittel die Kraftfahrzeugtür aufgestellt und in einer Position gehalten werden. Fallbezogen kann dann während des Aufstellens, nach Erreichen der Aufstellposition oder aber auch während eines Zuziehens ein weiteres Steuersignal an das Verriegelungsmittel und insbesondere an den Verriegelungsantrieb geleitet werden, so dass ein Entriegeln des Verriegelungsmechanismusses erfolgen kann. Durch den separaten elektrischen Antrieb ist somit die Möglichkeit geschaffen, zu jedem Zeitpunkt ein Entriegeln einzuleiten und somit eine höchstmögliche Flexibilität für den Bediener des Kraftfahrzeugs bereitzustellen.

Erfindungsgemäß ist der Verriegelungshebel mittels einer Stellwelle betätigbar.

Eine mittelbare Betätigung des Verriegelungshebels ermöglicht es, den elektrischen Verriegelungsantrieb ortsfest in der Aufstellvorrichtung anzuordnen. Das Stellmittel bewegt sich relativ zum ortsfesten Stellmittelantrieb und auch zum ortsfesten Verriegelungsantrieb. Durch eine Stellwelle, die mittelbar durch den elektrischen Verriegelungsantrieb antreibbar ist, besteht somit die Möglichkeit, eine Fernbetätigung des Verriegelungshebels bereitzustellen. Darüber hinaus kann mittels der Stellwelle und einer Eingriffskinematik in den Verriegelungshebel ein Übersetzungsverhältnis geschaffen werden, so dass ein sicheres Verriegeln und Entriegeln auch in Extremsituationen ermöglichbar ist. Größere Kräfte können auf den Verriegelungsmechanismus zum Beispiel dann eingeleitet werden müssen, wenn beispielsweise ein Bediener des Kraftfahrzeugs die bereits teilweise geöffnete Tür ergreift und der Bediener die Tür vollständig öffnen möchte. In diesem Moment erfährt die Steuerung ein Signal zum Beispiel über die Aufstellvorrichtung, so dass ein Entriegeln eingeleitet werden kann. Zum Zeitpunkt des Entriegelns wirkt aber bereits die Kraft, die der Bediener auf die Tür ausübt, auf den Verriegelungsmechanismus und insbesondere auf den Verriegelungshebel. Um auch in diesem Fall eine ausreichende Kraft zum Entriegeln durch den Verriegelungsantrieb bereitstellen zu können, kann mittels der Stellwelle eine übersetzte Kraft in den Verriegelungshebel eingeleitet werden, so dass das Übersetzungsverhältnis in der Stellwelle zum sicheren Entriegeln des Verriegelungsmittels zur Verfügung stehen.

Erfindungsgemäß ist ein Bedienhebel vorgesehen und der Bedienhebel steht mit der Stellwelle in Wirkverbindung.

Ein Bedienhebel ermöglicht es dem Bediener des Kraftfahrzeugs die Aufstellvorrichtung manuell zu lösen. Dabei ist der Bedienhebel ortsfest in der Aufstellvorrichtung anordbar. Kommt es beispielsweise zu einem Stromausfall oder -abfall, so dass keine ausreichende Energieversorgung zum Entriegeln der Aufstellvorrichtung bereitgestellt werden kann, so kann ein Notbetätigen mittels des Bedienhebels erfolgen. Durch einen Angriffspunkt des Bedienhebels auf der Stellwelle kann dabei in vorteilhafter Weise die Anzahl der benötigten Bauteile auf ein Minimum reduziert werden.

Erfindungsgemäß ist der Bedienhebel elektrisch betätigbar.

Eine elektrische Betätigung des Bedienhebels ermöglicht es hierbei, dass der Bedienhebel eine Doppelfunktion ausführen kann. Einerseits kann der Bedienhebel manuell im Notfall zum Entriegeln verwendet werden und gleichzeitig kann der Bedienhebel als Antriebsmittel für den Verriegelungsantrieb dienen. Greift der Verriegelungsantrieb auf den Bedienhebel und letztlich auf die Stellwelle zu, so kann die Anzahl der Bauteile reduziert werden und gleichzeitig eine günstige Hebelanordnung mit einem günstigen Hebelmoment für die Betätigung des Verriegelungshebels bereitgestellt werden. So kann beispielsweise der Bedienhebel auf der Stellwelle befestigt sein und eine Verzahnung aufweisen, in die ein zum Beispiel auf der Abtriebswelle des Verriegelungsantriebs angeordnetes Zahnrad eingreift. Somit kann mit einer minimalen Anzahl von Bauteilen ein elektrisches Ver- und Entriegeln wie auch ein manuelles Notentriegeln bereitgestellt werden.

In einer weiteren Ausführungsform stehen der Bedienhebel und der Verriegelungsantrieb mittels eines Getriebes in Wirkverbindung. Durch die Kopplung des Bedienhebels über ein Getriebe mit dem Verriegelungsantrieb kann ein günstiges Übersetzungsverhältnis für den Antrieb eingestellt werden. Insbesondere besteht somit die Möglichkeit, einen Motor mit einer geringen Leistung einsetzen zu können, was sich wiederum vorteilhaft auf die Kosten der Aufstellvorrichtung auswirkt. Darüber hinaus kann über das Getriebe die Stellzeit für den Verriegelungshebel beeinflusst werden, so dass auch sehr geringe Stellzeiten im Antrieb für den Verriegelungshebel realisierbar sind. Eine weitere Ausgestaltungsvariante der Erfindung ergibt sich dann, wenn die Stellwelle verschieblich im Stellmittel aufgenommen ist. Durch eine verschiebliche Aufnahme der Stellwelle im Stellmittel ist eine Relativbewegung zwischen der Stellwelle und dem Stellmittel ermöglichbar. Die Stellwelle ist ortsfest und bevorzugt im Bedienhebel aufgenommen und gelagert und erstreckt sich in das Stellmittel hinein. Im Stellmittel selbst kann eine weitere Lagerstelle für die Stellwelle angeordnet sein, wobei die Lagerstelle ortsfest im Stellmittel anordbar ist. Es erfolgt somit während des Verstellens des Stellmittels durch den elektrischen Antrieb eine Relativbewegung zwischen Stellwelle und Stellmittel. Dabei bleibt die Stellwelle kontinuierlich mit dem Verriegelungshebel in Eingriff, so dass zu jedem Zeitpunkt ein Entriegeln des Verriegelungsmittels ermöglichbar ist. Die Stellwelle ist einseitig in dem Bedienhebel verdrehfest aufnehmbar und kann im Bedienhebel gelagert sein. Darüber hinaus besteht natürlich auch die Möglichkeit, dass die Stellwelle im Bereich des Bedienhebels gelagert ist und dem Bedienhebel eine Lagerstelle bildet. In vorteilhafter Weise kann somit über den Verriegelungsantrieb und das Getriebe der Bedienhebel betätigt werden, wodurch eine Verdrehung der Stellwelle erfolgt. Die Stellwelle selbst kann unmittelbar mit dem Verriegelungshebel in Eingriff stehen oder mittels eines Betätigungsmittels den Verriegelungshebel verschwenken. Das Betätigungsmittel kann in vorteilhafter Weise als Schiebeelement ausgeführt sein und mit der Stellwelle in Eingriff stehen. Durch die Drehbewegung der Stellwelle kann dann das Schiebeelement verschoben werden und den Verriegelungshebel betätigen. In einer vorteilhaften Ausgestaltungsvariante ist das Schiebeelement linear verschieblich im Stellmittel und insbesondere im Inneren des Stellmittels geführt. Ist der Verriegelungshebel ebenfalls in einer Ausnehmung oder in einem Inneren des Stellmittels angeordnet, so kann eine konstruktive günstige Ausführungsform der Aufstellvorrichtung bereitgestellt werden. Durch eine Anordnung des Schiebeelements und des Verriegelungshebels im Inneren des Stellmittels kann das Stellmittel unabhängig von äußeren Witterungseinflüssen funktionieren. Dies ermöglicht eine Langlebigkeit der Aufstellvorrichtung und gewährleistet auch unter extremen Witterungseinflüssen, wie beispielsweise Frost und/oder Feuchtigkeit, eine hohe Funktionalität der Aufstellvorrichtung und insbesondere eine Funktionalität des Verriegelungsmittels.

Ist eine Betätigung eines Türinnengriffs mittels der Steuereinheit erfassbar, wobei ein Signal der Betätigung des Türinnengriffs zur Steuerung der Aufstellvorrichtung auswertbar ist, so ergibt sich eine weitere vorteilhafte Ausgestaltungsvariante der Erfindung. Einerseits kann ein Öffnungssignal für das Türelement mittels zum Beispiel einer Funkfernbedienung erfolgen, es besteht aber auch die Möglichkeit, dass ein Insasse des Fahrzeugs einen Innentürgriff betätigt, wodurch die Aufstellvorrichtung ein Signal erhält das Türelement in eine Öffnungsposition hinein zu bewegen. Ist in diesem Fall der Türinnengriff mittels einer Kindersicherung versehen und diese eingeschaltet, so kann mittels der Aufstellvorrichtung eine Kindersicherung dargestellt werden. Mittels der Aufstellvorrichtung kann somit eine Schlossfunktionalität realisiert werden und ein Öffnen des Türelements verhindert werden. Dazu kann der Verriegelungshebel mit der Verriegelungskontur in Eingriff gebracht werden, wobei der Antrieb der Aufstellvorrichtung in diesem Fall als Bremse fungiert. Ein unbeabsichtigtes Öffnen bzw. ein unerlaubtes Öffnen kann folglich verhindert werden.

In einer weiteren Ausgestaltungsvariante der Erfindung ist eine Bewegung des Türelements mittels eines Bewegungs- und/oder Umfeldsensors erfassbar, wobei ein Signal des Bewegungs- und/oder Umfeldsensors zur Steuerung der Aufstellvorrichtung auswertbar ist. In vorteilhafter Weise können weitere Sensoren im oder am Kraftfahrzeug in die Funktionalität der Aufstellvorrichtung mit eingebunden werden. Dabei sind die Aufstellvorrichtung und die weiteren Sensoren beispielsweise über eine im Kraftfahrzeug integrierte Steuerung oder eine separate beispielsweise dem Türelement zugeordnete Steuerung elektrisch miteinander verbunden. Wird nun mittels eines weiteren Sensors ein zum Beispiel Hindernis erkannt, so kann die Steuerung ein Signal an die Aufstellvorrichtung senden und beispielsweise ein Verriegeln der Aufstellvorrichtung einleiten. Somit kann ein Aufstellen des Türelements verhindert und/oder beispielsweise verzögert werden. Wird zum Beispiel mittels eines Umfeldsensors ein herannahender Fahrradfahrer erkannt, so kann mittels der Aufstellvorrichtung ein Öffnen bzw. Bewegen des Türelements unterbunden werden. Einerseits kann ein Öffnen unterbunden werden, es besteht aber auch die Möglichkeit während der Bewegung des Türelements das Türelement zu stoppen, um zum Beispiel eine mögliche Kollision zu unterbinden. Andererseits besteht die Möglichkeit eine Freigabe des Türelements zu unterbinden. Wird beispielsweise das sich bereits in der geöffneten Position befindliche Türelement vom Bediener zum Öffnen ergriffen und ein weiterer Sensor erfasst ein Hindernis, so kann ein Freigeben des Türelements unterbunden werden, wobei beispielsweise der Verriegelungshebel in der verriegelten Stellung verbleibt. Mittels einer Einbindung der weiteren Sensoren in die Aufstellvorrichtung ist somit eine weitere Erhöhung der Sicherheit der Aufstellvorrichtung realisierbar und eine weitere Erhöhung der Funktionalität darstellbar.

Weiterhin vorteilhaft kann es sein und eine Ausgestaltungsvariante der Erfindung darstellen, wenn zumindest ein weiterer elektrischer Antrieb zur Bewegung des Türelements vorgesehen ist. Die Aufstellvorrichtung, der auch Türaufsteller bezeichenbar ist, bewegt das Türelement in eine Aufstellposition, in der das Türelement vom Bediener ergriffen und vollständig geöffnet werden kann. Zusätzlich kann im Kraftfahrzeug ein Türantrieb, das heißt ein elektrischer Antrieb zum Bewegen des Türelements in eine vollständig geöffnete Position, eingebaut sein. Im Zusammenspiel von Aufstellvorrichtung und Türantrieb ist kann ein vollautomatisches Öffnen des Türelemente ermöglichbar. In diesem Fall kann die Aufstellvorrichtung wiederum als Sicherungsmittel dienen, um ein Abbremsen oder Öffnen des Türelements zu verhindern, wenn beispielsweise ein weiterer Sensor ein Hindernis erkennt oder eine Kindersicherung eingelegt ist. Mittels eines Verriegelns der Aufstellvorrichtung kann, zumindest bezogen auf den Stellweg der Aufstellvorrichtung, ein Mittel zum aktiven Eingreifen in den Öffnungsvorgang bereitgestellt werden und somit ein Höchstmaß an Sicherheit erzielt werden.

Nachfolgend wird die Erfindung unter Bezugnahme auf die anliegenden Zeichnungen anhand eines Ausführungsbeispiels näher erläutert. Es gilt jedoch der Grundsatz, dass das Ausführungsbeispiel die Erfindung nicht beschränkt, sondern lediglich eine Ausgestaltungsform darstellt.

Es zeigt:
- Figur 1: eine dreidimensionale Ansicht auf eine Aufstellvorrichtung in einer Ausgangsstellung, das heißt eines geschlossenen Kraftfahrzeugtürelements und im unverriegelten Zustand,
- Figur 2: eine dreidimensionale Ansicht auf die Aufstellvorrichtung gemäß der Figur 1, wobei der Verriegelungshebel in einer verriegelten Stellung wiedergegeben ist, und
- Figur 3: wiederum eine dreidimensionale Ansicht auf die Aufstellvorrichtung gemäß den Figuren 1 und 2, wobei das Stellmittel ausgefahren wiedergegeben ist, das heißt die Figur 3 zeigt die Position des Stellmittels in einer Aufstellposition des Kraftfahrzeugtürelements, wobei das Kraftfahrzeugtürelement in der Aufstellposition mittels des Verriegelungsmittels gehalten ist.

In der Figur 1 ist eine dreidimensionale Ansicht auf eine Aufstellvorrichtung 1 wiedergegeben. Die Aufstellvorrichtung 1 umfasst einen elektrischen Antrieb 2, ein dem elektrischen Antrieb 2 nachgeschaltetes Getriebe 3, wobei das Getriebe 3 mittels eines Zahnrads 4 mit einer Zahnstange 5 in Eingriff steht. Die Zahnstange 5 wiederum bildet einen Teil des Stellmittels 6 und ist mit dem Stellmittel 6 fest verbunden. Im Inneren 7 des Stellmittels 6 ist ein Verriegelungshebel 8 schwenkbeweglich aufgenommen. Der Verriegelungshebel 8 ist dabei um eine Achse 9 herum schwenkbar und kann mit einer Verriegelungskontur 10 formschlüssig in Eingriff gebracht werden. Dabei greift ein hakenförmiges Ende 11 in die Verriegelungskontur 10 ein. Selbstverständlich sind auch andere Formen einer formschlüssigen und/oder kraftschlüssigen Verbindung zwischen dem Verriegelungshebel 8 und der Verriegelungskontur 10 erfindungsgemäß vorstellbar. In dieser Ausführungsform ist die Verriegelungskontur 11 als separates Bauteil mit der Karosserie des Kraftfahrzeugs verschraubt und somit fest verbunden. Der grundsätzliche Aufbau des elektrischen Antriebs 2 und dem Zusammenspiel des elektrischen Antriebs 2 mit dem Getriebe 3 und dem Stellmittel 6 ist im gattungsbildenden Stand der Technik gemäß der (DE 10 2018 132 665.3) beschrieben, wobei dieser Teil der Beschreibung des Standes der Technik vollumfänglich zum Offenbarungsgehalt der Anmeldung erklärt wird.

Das Stellmittel 6 ist in einer Ausgangsposition wiedergegeben, wobei das Stellmittel vollständig in das Kraftfahrzeugtürelement 13 eingefahrene Position wiedergegeben ist. Das Kraftfahrzeugtürelement 13 ist folglich geschlossen und die Aufstellvorrichtung außer Betrieb.

Wird nun von einem Bediener des Kraftfahrzeugs ein Signal an die Aufstellvorrichtung 1 übermittelt, dass die Tür aufgestellt werden soll, so wird mittels eines Verriegelungsantriebs 14 ein Getriebe 15 angesteuert, wodurch ein Bedienhebel 16 bewegt wird. Der Bedienhebel 16 verschwenkt eine Stellwelle 17, wobei die Stellwelle 17 ein Schiebeelement 18 im Inneren 7 des Stellmittels 6 bewegt, wodurch der Verriegelungshebel 8 um die Achse 9 herum in Richtung des Pfeils P1 verschwenkt wird. Der Verriegelungshebel 8 kommt mit der Verriegelungskontur 10 in Eingriff, so dass ein sicheres Führen und Aufstellen des Kraftfahrzeugtürelements 13 ermöglichbar ist. Das Aufstellen des Kraftfahrzeugtürelements 13 ist somit auch dann sicher möglich, wenn beispielsweise äußere Einflüsse auf das Kraftfahrzeugtürelement einwirken. Steht das Kraftfahrzeug beispielsweise auf einer abschüssigen Straße und/oder stürmische Windbewegungen wirken zusätzlich auf das Kraftfahrzeugtürelement, so kann mittels der Aufstellvorrichtung zu jedem Zeitpunkt ein sicheres Führen des Kraftfahrzeugtürelements 13 gewährleistet werden. Durch den Bediener erfährt das Kraftfahrzeug ein Steuersignal, dass das Kraftfahrzeugtürelement 13 geöffnet werden soll. Das Steuersignal bewirkt einerseits ein elektrisches Entsperren eines Kraftfahrzeugschlosses, wobei die Aufstellvorrichtung 1 bevorzugt mit einem elektrisch entsperrbaren Kraftfahrzeugschloss, sogenannten E-Schlössern, zusammenwirkt. Das entsperrte Schloss gibt ein Gesperre frei, so dass das verriegelte Stellmittel die Tür 13 aufstellen kann. Während des Aufstellens wird das Stellmittel zwischen dem Zahnrad und einem Führungsmittel 19 geführt.

Der verriegelte Zustand der Aufstellvorrichtung 1 ist in der Figur 2 wiedergegeben.

Die Figur 3 zeigt die Aufstellvorrichtung 1 in einer Aufstellposition des Kraftfahrzeugtürelements 13. Das Stellmittel 6 wurde vollständig aus dem Kraftfahrzeugtürelement 13 mittels des Antriebs 2 herausbewegt, wobei ein Stellweg S in die Figur 3 eingezeichnet wurde. Der Verriegelungshebel 8 befindet sich weiterhin in Eingriff mit der Verriegelungskontur 10, so dass das Kraftfahrzeugtürelement 13 in der Aufstellposition sicher gehalten ist. Wird nun das Kraftfahrzeugtürelement 13 zum Beispiel vom Bediener des Kraftfahrzeugs ergriffen, so verschwenkt eine Verlängerung 20 des Getriebeträgers 21 in Richtung des Pfeils P2 in der Figur 2. Die Bewegung der Verlängerung 20 des Getriebeträgers 21 kann mittels des Sensors 22 erfasst werden, wodurch ein Steuersignal an den Verriegelungsantrieb 14 mittels der Steuerung übertragbar ist.

Ein Steuersignal für den Verriegelungsantrieb 14 bewirkt, dass der Verriegelungsantrieb 14 über das Getriebe 15 den Bedienhebel 16 verschwenkt. Der Bedienhebel 16 und das Getriebe 15 sind in diesem Ausführungsbeispiel mittels einer Ausnehmung 23 und einem an einem Zahnrad des Getriebes 15 angeordneten Zylinderstifts 24 in Wirkverbindung. Das Verschwenken des Bedienhebels 16 bewirkt, dass die Stellwelle 17 in Richtung des Pfeils P3 verdreht wird, wodurch das Schiebeelement 18 den Verriegelungshebel 8 um die Achse 9 herum verschwenkt und somit den Verriegelungshebel 8 außer Eingriff mit der Verriegelungskontur 10 bringt. Das Kraftfahrzeugtürelement 13 kann manuell geöffnet werden und das Stellmittel 6 wird in das Kraftfahrzeugtürelement 13 zurückgeführt.

Kommt es nun zum Beispiel in der Stellung des Kraftfahrzeugtürelements 13, wie sie in der Figur 3 wiedergegeben ist, dazu, dass keine ausreichende Stromversorgung für den Verriegelungsantrieb 14 zur Verfügung steht, so kann der Bedienhebel 16, zum Beispiel durch eine Öffnung in einer Türverkleidung hindurch ergriffen werden und den Verriegelungshebel 8 aus dem Eingriff mit der Verriegelungskontur 10 herauslösen. Vorstellbar ist es natürlich auch, dass der Bedienhebel 16 mit beispielsweise einem Bowdenzug verbunden ist, so dass der Bedienhebel 16 fernbetätigbar ist.

In der Figur 3 ist weiterhin eine Steuereinheit 25 zu erkennen, die einerseits mit der Aufstellvorrichtung 1 und andererseits mit einem weiteren Sensor 26 elektrisch verbunden ist. Die Steuerung 25 ist mittels einer Verbindungsleitung 27 mit den elektrischen Antrieben 2, 14 der Aufstellvorrichtung 1 und weiterhin beispielhaft mit einem Türinnengriff 28 verbunden. Dabei kann es sich bei der Steuerung 25 um eine Steuerung 25 des Kraftfahrzeugs oder aber auch um eine türinterne Steuerung 25 handeln, die beispielsweise der Aufstellvorrichtung 1 und/oder einem Schloss zugeordnet ist oder einen Teil der Aufstellvorrichtung 1 selbst darstellt. Mittels der Steuereinheit 25 ist es möglich die Funktionen der weiteren Sensoren 26 und des Türinnengriffs 28 aber auch einem Steuersignal eines Bedieners des Kraftfahrzeugs zu verbinden. In dieser Kombination ist es somit möglich, einerseits ein übliches Aufstellen einzuleiten oder andererseits weitere Funktionen mittels der weiteren Sensoren darzustellen.

Wird nun beispielsweise der Türinnengriff 28 betätigt, wobei gleichzeitig eine Kindersicherung vom Bediener des Kraftfahrzeugs in Bezug auf den Türinnengriff 28 eingeschaltet wurde, so kann die Aufstellvorrichtung 1 den Öffnungsvorgang unterbinden. Zum Unterbinden des Öffnens kann der Verriegelungshebel 8 mit der Kontur 10 in Eingriff gebracht werden, wobei mittels des elektrischen Antriebs 2 eine Bremswirkung in das Türelement 13 einleitbar ist. Die Aufstellvorrichtung 1 dient in diesem Fall als Kindersicherung.

Auch bei einem manuellen Öffnen kann mittels der Aufstellvorrichtung 1 ein Bewegen des Türelements 13 verhindert werden, um beispielsweise eine Diebstahlsicherung darzustellen. Vorteilhaft ist bei der Darstellung dieser erweiterten Funktionen der Aufstellvorrichtung 1, dass keine zusätzlichen Bauteile im Türelement und/oder im Schloss benötigt werden.

### Bezugszeichenliste

- 1: Aufstellvorrichtung
- 2: elektrischer Antrieb
- 3, 15: Getriebe
- 4: Zahnrad
- 5: Zahnstange
- 6: Stellmittel
- 7: Inneres des Stellmittels
- 8: Verriegelungshebel
- 9: Achse
- 10: Verriegelungskontur
- 11: hakenförmiges Ende
- 12: Karosserie
- 13: Kraftfahrzeugtürelement
- 14: Verriegelungsantrieb
- 16: Bedienhebel
- 17: Stellwelle
- 18: Schiebeelement
- 19: Führungsmittel
- 20: Verlängerung
- 21: Getriebeträger
- 22: Sensor
- 23: Ausnehmung
- 24: Zylinderstift
- 25: Steuerung
- 26: Bewegungssensor, Umfeldsensor
- 27: Verbindungsleitung
- 28: Türinnengriff

- P1, P2, P3: Pfeil
- S: Stellweg

## Patentansprüche

1. Aufstellvorrichtung (1) für ein Kraftfahrzeugtürelement (13) aufweisend einen elektrischen Antrieb (2) und ein Stellmittel (6), wobei
das Stellmittel (6) mittels des Antriebs (2) und eines zwischen dem Stellmittel (6) und dem elektrischen Antrieb (2) angeordneten Getriebes (3) verstellbar ist, so dass ein Bewegen des Türelements (13) ermöglichbar ist, und ein Verriegelungsmittel (8), wobei
mittels des Verriegelungsmittels (8) das Türelement (13) haltbar ist und das Verriegelungsmittel (8) elektrisch betätigbar ist, wobei ferner
das Verriegelungsmittel (8) einen Verriegelungshebel (8) aufweist, wobei weiter
der Verriegelungshebel (8) elektrisch mittels eines Verriegelungsantriebs (14) verschwenkbar ist, wobei darüber hinaus
der Verriegelungshebel (8) mittels einer Stellwelle (17) betätigbar ist, und wobei
ein Bedienhebel (16) vorgesehen ist und der Bedienhebel (16) mit der Stellwelle (17) in Wirkverbindung steht sowie elektrisch betätigbar ist
**dadurch gekennzeichnet, dass**
bei nicht ausreichender Stromversorgung für den Verriegelungsantrieb (14) der Bedienhebel (16) ergriffen werden kann oder mit beispielsweise einem Bowdenzug verbunden und damit fernbetätigbar ist, um den Verriegelungshebel (8) aus seinem Eingriff mit einer Verriegelungskontur (10) heraus zu lösen und manuell zu verschwenken, sodass
der Bedienhebel (16) manuell im Notfall zum Entriegeln und gleichzeitig als Antriebsmittel für den Verriegelungsantrieb (14) dient.

2. Aufstellvorrichtung nach Anspruch 1, **dadurch gekennzeichnet, dass** der Bedienhebel (16) und der Verriegelungsantrieb (14) mittels eines Getriebes (15) in Wirkverbindung stehen.

3. Aufstellvorrichtung (1) nach einem der Ansprüche 1 oder 2, **dadurch gekennzeichnet, dass** die Stellwelle (17) verschieblich im Stellmittel (6) aufgenommen ist.

4. Aufstellvorrichtung nach einem der Ansprüche 1 bis 3, **dadurch gekennzeichnet, dass** ein Betätigungsmittel (18), insbesondere ein Schiebeelement (18), mit der Stellwelle (17) in Eingriff steht.

5. Aufstellvorrichtung (1) nach Anspruch 4, **dadurch gekennzeichnet, dass** das Schiebeelement (18) linear verschieblich im Stellmittel (6) geführt ist.

6. Aufstellvorrichtung nach einem der Ansprüche 1 bis 5, **dadurch gekennzeichnet, dass** die Aufstellvorrichtung (1) mittels einer Steuereinheit (25) steuerbar ist.

7. Aufstellvorrichtung nach einem der Ansprüche 1 bis 6, **dadurch gekennzeichnet, dass** eine Betätigung eines Türinnengriffs (28) mittels der Steuereinheit (25) erfassbar ist, wobei ein Signal der Betätigung des Türinnengriffs 828) zur Steuerung der Aufstellvorrichtung (1) auswertbar ist.

8. Aufstellvorrichtung nach einem der Ansprüche 1 bis 7, **dadurch gekennzeichnet, dass** eine Bewegung des Türelements (13) mittels eines Bewegungs- und/oder Umfeldsensors (26) erfassbar ist, wobei ein Signal des Bewegungs- und/oder Umfeldsensors (26) zur Steuerung der Aufstellvorrichtung (1) auswertbar ist.

9. Aufstellvorrichtung nach einem der Ansprüche 1 bis 8, **dadurch gekennzeichnet, dass** zumindest ein weiterer elektrischer Antrieb zur Bewegung des Türelements (13) vorgesehen ist.

## Claims

1. Opening apparatus (1) for a motor vehicle door element (13), comprising an electric drive (2) and an actuating means (6),
the actuating means (6) being adjustable by means of the drive (2) and a gear mechanism (3) arranged between the actuating means (6) and the electric drive (2), so that a movement of the door element (13) can be made possible, and a locking means (8),
it being possible for the door element (13) to be held by the locking means (8) and the locking means (8) being electrically operable,
the locking means (8) also comprising a locking lever (8),
it also being possible for the locking lever (8) to be electrically pivoted by a locking drive (14),
it being additionally possible for the locking lever (8) to be operated by an actuating shaft (17), and
an operating lever (16) being provided and the operating lever (16) being both operatively connected to the actuating shaft (17) and electrically operable
**characterized in that,**
if there is insufficient power supply for the locking drive (14), the operating lever (16) can be grasped or connected to, for example, a Bowden cable, and thus remotely operated in order to release the locking lever (8) from its engagement with a locking contour (10) and to pivot it manually, so that,
the operating lever (16) is intended to manually unlock in an emergency and, at the same time, to be a drive means for the locking drive (14).

2. Opening apparatus according to claim 1, **characterized in that** the operating lever (16) and the locking drive (14) are operatively connected by means of a gear mechanism (15).

3. Opening apparatus (1) according to either claim 1 or claim 2, **characterized in that** the actuating shaft (17) is displaceably accommodated in the actuating means (6).

4. Opening apparatus according to any of claims 1 to 3, **characterized in that** an operating means (18), in particular a sliding element (18), is in engagement with the actuating shaft (17).

5. Opening apparatus (1) according to claim 4, **characterized in that** the sliding element (18) is linearly displaceably guided within the actuating means (6).

6. Opening apparatus according to any of claims 1 to 5, **characterized in that** the opening apparatus (1) can be controlled by means of a control unit (25).

7. Opening apparatus according to any of claims 1 to 6, **characterized in that** operation of an inside door handle (28) can be detected by means of the control unit (25), it being possible to evaluate a signal relating to the operation of the inside door handle 828) in order to control the opening apparatus (1).

8. Opening apparatus according to any of claims 1 to 7, **characterized in that** a movement of the door element (13) can be detected by means of a movement sensor and/or environment sensor (26), it being possible to evaluate a signal from the movement sensor and/or environment sensor (26) in order to control the opening apparatus (1).

9. Opening apparatus according to any of claims 1 to 8, **characterized in that** at least one further electric drive is provided for moving the door element (13).

## Revendications

1. Dispositif de mise en place (1) pour un élément formant porte de véhicule automobile (13) présentant un entraînement électrique (2) et un moyen de réglage (6), dans lequel
le moyen de réglage (6) est réglable au moyen de l'entraînement (2) et d'un engrenage (3) disposé entre le moyen de réglage (6) et l'entraînement électrique (2), de sorte qu'un déplacement de l'élément formant porte (13) est possible, et un moyen de verrouillage (8), dans lequel
l'élément formant porte (13) peut être maintenu au moyen du moyen de verrouillage (8) et le moyen de verrouillage (8) peut être actionné électriquement, dans lequel en outre
le moyen de verrouillage (8) présente un levier de verrouillage (8), dans lequel en outre
le levier de verrouillage (8) peut pivoter électriquement au moyen d'un entraînement de verrouillage (14), dans lequel en outre
le levier de verrouillage (8) peut être actionné au moyen d'un arbre de réglage (17), et dans lequel
un levier de manœuvre (16) est prévu et le levier de manœuvre (16) est en liaison active avec l'arbre de réglage (17) et peut être actionné électriquement
**caractérisé en ce que**
en cas d'alimentation électrique insuffisante pour l'entraînement de verrouillage (14), le levier de manœuvre (16) peut être saisi ou être relié par exemple à un câble Bowden et être ainsi actionné à distance afin de libérer le levier de verrouillage (8) de sa prise avec un contour de verrouillage (10) et pour le faire pivoter manuellement, de sorte que
le levier de manœuvre (16) sert manuellement en cas d'urgence pour le déverrouillage et en même temps comme moyen d'entraînement pour l'entraînement de verrouillage (14).

2. Dispositif de mise en place selon la revendication 1,
**caractérisé en ce que** le levier de manœuvre (16) et l'entraînement de verrouillage (14) sont en liaison active au moyen d'un engrenage (15).

3. Dispositif de mise en place (1) selon l'une des revendications 1 ou 2,
**caractérisée en ce que** l'arbre de réglage (17) est reçu de manière à pouvoir coulisser dans le moyen de réglage (6).

4. Dispositif de mise en place selon l'une des revendications 1 à 3,
**caractérisé en ce qu'un** moyen d'actionnement (18), en particulier un élément coulissant (18), est en prise avec l'arbre de réglage (17).

5. Dispositif de mise en place (1) selon la revendication 4,
**caractérisé en ce que** l'élément coulissant (18) est guidé de manière à pouvoir coulisser linéairement dans le moyen de réglage (6).

6. Dispositif de mise en place selon l'une des revendications 1 à 5,
**caractérisé en ce que** le dispositif de mise en place (1) peut être commandé au moyen d'une unité de commande (25).

7. Dispositif de mise en place selon l'une des revendications 1 à 6,
**caractérisé en ce qu'un** actionnement d'une poignée intérieure de porte (28) peut être détecté au moyen de l'unité de commande (25), dans lequel un signal de l'actionnement de la poignée intérieure de porte (828) peut être évalué pour la commande du dispositif de mise en place (1).

8. Dispositif de mise en place selon l'une des revendications 1 à 7,
**caractérisé en ce qu'**un déplacement de l'élément formant porte (13) peut être détecté au moyen d'un capteur de mouvement et/ou d'environnement (26), dans lequel un signal du capteur de mouvement et/ou d'environnement (26) peut être évalué pour la commande du dispositif de mise en place (1).

9. Dispositif de mise en place selon l'une des revendications 1 à 8,
**caractérisé en ce qu'**au moins un entraînement électrique supplémentaire est prévu pour le déplacement de l'élément formant porte (13).
